# EUROPÄISCHE PATENTSCHRIFT

(11) **EP 0 895 045 B1**
(45) Veröffentlichungstag und Bekanntmachung des Hinweises auf die Patenterteilung: **27.11.2002**
(21) Anmeldenummer: 98113793.8
(22) Anmeldetag: 23.07.1998
(51) Int. Cl.: F25J 3/04

(54) **Verfahren zur Luftzerlegung**
Air separation process
Procédé de séparation d'air

(30) Priorität: 30.07.1997 DE 19732887
(43) Veröffentlichungstag der Anmeldung: 03.02.1999
(73) Patentinhaber: Linde Aktiengesellschaft, 65189 Wiesbaden (DE)
(72) Erfinder: Corduan, Horst, Dipl.-Ing., 82178 Puchheim (DE); Lochner, Stefan, Dipl.-Ing., 85567 Grafing (DE)

(56) Entgegenhaltungen:
- EP-A- 0 681 153
- EP-A- 0 848 220
- US-A- 5 408 831
- US-A- 5 526 647
- US-A- 5 566 556

## Beschreibung

Die Erfindung betrifft ein Verfahren und eine Vorrichtung gemäß den Oberbegriffen der unabhängigen Ansprüche 1 bzw. 5.

Häufig wird das in einer Luftzerlegungsanlage gewonnene Produktgas unter erhöhtem Druck benötigt. Die Druckerhöhung erfolgt entweder durch Nachverdichtung des gasförmigen Produktes mittels eines Kompressors oder durch Druckerhöhung des gewonnenen Produktes im flüssigen Zustand und anschließende Verdampfung. Letzteres Verfahren ist auch unter der Bezeichnung Innenverdichtung bekannt und hat gegenüber der gasförmigen Produktverdichtung den Vorteil geringerer Apparatekosten.

Ebenfalls bekannt sind Luftzerlegungsanlagen, die bei einer Betriebsstörung, beispielsweise einem Defekt einer Pumpe oder einem Betriebsausfall, eine Notversorgung mit Produktgas gewährleisten. Hierfür sind als zusätzliche Komponenten im wesentlichen ein Speichertank nötig, in den während des Normalbetriebes ein Teil des Flüssigproduktes geleitet wird, sowie ein Notverdampfer und eine Pumpe, mit deren Hilfe im Bedarfsfall Flüssigkeit aus dem Tank zu dem Notverdampfer gepumpt werden und dort verdampft werden kann.

Aus der US-5,566,556 ist ein Verfahren zur Gewinnung von gasförmigen Druckprodukten durch Innenverdichtung bekannt. Hierzu wird beispielsweise flüssiger Sauerstoff aus dem Sumpf der Niederdruckkolonne entnommen und entweder in einem Flüssigsauerstofftank zwischengelagert oder mittels einer Pumpe auf einen erhöhten Druck gebracht und im Hauptwärmetauscher verdampft und auf Umgebungstemperatur erwärmt. Der im Tank gespeicherte Sauerstoff kann gegebenenfalls auch in einem Hilfsverdampfer verdampft und zur Notversorgung herangezogen werden.

Durch den Hauptwärmetauscher werden in der Regel ein als Hauptwärmeträger dienender Hochdruckluftstrom, der nach dem Hauptwärmetauscher auf einen niedrigeren Druck gedrosselt wird und daher im folgenden als Drosselstrom bezeichnet wird, und ein im folgenden Zerlegungsluftstrom genannter Strom geleitet. Letzterer wird bis maximal auf seinen Taupunkt abgekühlt und im gasförmigen Zustand der Drucksäule zugeführt, während der Drosselstrom meist flüssig in die Rektifikation geleitet wird. Die gewählte Bezeichnungsweise bedeutet aber nicht, daß der Drosselstrom nicht auch durch Rektifikation zerlegt wird.

Sind die innenverdichteten Flüssigkeitsströme wesentlich kälter als die entsprechenden Produktströme aus der Rektifikation, kann bei der Verdampfung der innenverdichteten Ströme im Hauptwärmetauscher das Problem auftreten, dass sich die Zerlegungsluft, die gasförmig in die Drucksäule geleitet werden soll, am kalten Ende des Hauptwärmetauschers verflüssigt. Dadurch wird die Rektifikation negativ beeinflusst.

Aufgabe vorliegender Erfindung ist es, ein kostengünstiges und technisch einfach zu realisierendes Verfahren der eingangs genannten Art und eine entsprechende Vorrichtung aufzuzeigen, welche mit einer Notversorgung und einer Innenverdichtung versehen sind und möglichst flexibel betrieben werden können.

Verfahrensseitig wird diese Aufgabe durch die Merkmale des Anspruch 1 gelöst.

Bei dem erfindungsgemäßen Verfahren wird die zu zerlegende Einsatzluft verdichtet und anschließend in einem Hauptwärmetauschersystem in indirektem Wärmeaustausch mit einem oder mehreren Strömen abgekühlt. Die abgekühlte Luft wird einem Rektifiziersystem zugeführt, in dem eine oder mehrere Fraktionen gewonnen werden. Zumindest eine flüssige Fraktion wird in einem Tank zwischengespeichert. Je nach Bedarf wird ein entsprechender Teil der Flüssigkeit aus dem Tank entnommen und der Druck dieser Flüssigkeit mit einer geeigneten Vorrichtung erhöht. Im Normalbetrieb der Anlage wird die unter erhöhtem Druck stehende Flüssigkeit in einem Vorwärmetauscher vorgewärmt und anschließend in dem Hauptwärmetauschersystem verdampft. Das entstehende gasförmige Druckprodukt wird dann seinem Verwendungszweck zugeführt.

Der Begriff Vorwärmetauscher bezieht sich auf die Funktion eines Wärmetauscherblocks oder eines Abschnitts eines Wärmetauscherblocks. Der Vorwärmetauscher und der Hauptwärmetauscher müssen aber nicht unbedingt zwei verschiedene Bauteile sein, sondern können sowohl als separate Wärmetauscherblöcke ausgeführt sein als auch in einem gemeinsamen Wärmetauscherblock integriert werden. Wesentlich ist, dass im Vorwärmetauscher eine solche Erwärmung der unter erhöhtem Druck stehenden Flüssigkeit erreicht wird, dass eine Verflüssigung der Zerlegungsluft, die gasförmig in die Drucksäule geleitet werden soll, am kalten Ende des Hauptwärmetauschers vermieden wird.

Sollte eine Betriebsstörung der Tieftemperaturluftzerlegungsanlage auftreten, so wird die in dem Tank gespeicherte Flüssigkeit mit Hilfe der Vorrichtung zur Druckerhöhung nicht in den Vorwärmetauscher, sondern in einen Notverdampfer gepumpt und dort verdampft. Das in dem Notverdampfer gewonnene gasförmige Produkt kann dann an die entsprechenden Einsatzorte weitergeleitet werden, um die Notversorgung sicherzustellen.

Unter einer Betriebsstörung sollen alle Betriebszustände verstanden werden, bei denen die Menge oder Qualität der erzeugten Zerlegungsprodukte nicht dem Bedarf an diesen Produkten entspricht. Dies kann beispielsweise durch Ausfälle oder Fehlfunktionen von Anlagenkomponenten verursacht sein. Aber auch vorübergehend erhöhter Bedarf an einem oder mehreren Rektifikationsprodukten wird in diesem Zusammenhang als eine Störung des üblichen Betriebs der Anlage bezeichnet. Die Notversorgung gewährleistet also in Zeiten, in denen die momentan gewonnene Produktmenge nicht den Anforderungen entspricht, eine ausreichende Versorgung mit gasförmigem Produkt.

Als Tank kann jede Vorrichtung zur Flüssigkeitsspeicherung dienen. Diese kann sowohl innerhalb als auch außerhalb der Tieftemperaturluftzerlegungsanlage angeordnet sein. Die Druckerhöhung der flüssigen Fraktion kann beispielsweise mit einer stromabwärts des Tanks angeordneten Pumpe oder durch Änderung der statischen Höhe der Flüssigkeit erzielt werden.

Die Erfindung kombiniert ein Verfahren zur Erzeugung von gasförmigem Druckprodukt durch Innenverdichtung mit einem Verfahren zur Notversorgung. Bei den bisherigen Verfahren, bei denen die Innenverdichtung und die Notversorgung unabhängig voneinander sind, werden für die Innenverdichtung des Flüssigproduktes und die Notversorgung jeweils eine eigene Pumpe und entsprechende Leitungen und Ventile benötigt. Durch die erfindungsgemäße Zusammenlegung wird der apparative Aufwand deutlich verringert.

Die auf erhöhten Druck gebrachte flüssige Fraktion wird erfindungsgemäß in indirektem Wärmeaustausch mit der in den Tank geführten flüssigen Fraktion erwärmt.

Es hat sich herausgestellt, dass die Kältemenge, die von der aus dem Tank abgezogenen und auf erhöhten Druck gebrachten Flüssigkeit angeboten wird, sehr gut von dem Flüssigkeitsstrom, der aus dem Rektifiziersystem in den Tank geleitet wird, aufgenommen werden kann. Werden mehrere Flüssigprodukte, die zumindest teilweise anschließend innenverdichtet werden, aus dem Rektifiziersystem abgezogen, kann es aus apparativen Gründen auch vorteilhaft sein, eines der innenverdichteten Flüssigprodukte mit einem Flüssigprodukt anderer Zusammensetzung zu erwärmen. In der Regel ist jedoch die Erwärmung mit demselben Flüssigprodukt vor der Innenverdichtung, d.h. einem Wärmeträger, der sich von dem innenverdichteten Strom im wesentlichen nur durch seine Temperatur und seinen Druck unterscheidet, zu bevorzugen.

Sind die Produktströme aus dem Rektifikationssystem wärmer als der Einsatzluftstrom, so werden die innenverdichteten Flüssigkeitsprodukte in indirektem Wärmeaustausch mit diesen Produktströmen erwärmt

Die flüssigen Produktströme werden aus dem Rektifikationssystem unter überatmosphärischen Druck gewonnen und anschließend in die unter Normaldruck stehenden Tanks eingeleitet. Bei der dabei auftretenden Entspannung verdampft ein Teil der flüssigen Produkte und geht somit als Flüssigkeit verloren. Bei der Erwärmung der innenverdichteten Flüssigkeiten im Wärmeaustausch mit den Produktströmen aus dem Rektifikationssystem werden letztere vor der Einleitung in die Tanks gekühlt, wodurch die beschriebenen Verluste bei der Entspannung der Flüssigkeiten, die sogenannten Flashverluste, geringer ausfallen.

Von Vorzug werden Sauerstoff und/oder Stickstoff als flüssige Produkte aus dem Rektifikationssystem abgezogen, in einen Tank geleitet, zumindest teilweise wieder aus dem Tank entnommen, in flüssigem Aggregatszustand verdichtet und anschließend erwärmt und verdampft.

Es hat sich gezeigt, dass bei einer Erwärmung der auf erhöhten Druck gebrachten flüssigen Fraktion in indirektem Wärmeaustausch mit einer in dem Rektifiziersystem gewonnenen Fraktion eine Temperaturerhöhung der auf erhöhten Druck gebrachten, flüssigen Fraktion in dem Vorwärmetauscher auf bis zu 1 bis 1,5 K unterhalb der Siedetemperatur der in dem Rektifiziersystem gewonnenen Fraktion günstig ist. Auf diese Weise wird eine Verflüssigung der Zerlegungsluft bei der sich anschließenden Verdampfung der auf erhöhten Druck gebrachten, flüssigen Fraktion im Hauptwärmetauscher vermieden und die technische Ausführung des Vor- und des Hauptwärmetauschers kann relativ einfach gehalten werden.

Bei einer Betriebsstörung wird erfindungsgemäß ein Teil der flüssigen Fraktion aus dem Tank entnommen und einem Notverdampfer zugeführt. Der Flüssigkeitsstrom zu dem Vorwärmetauscher, der im Normalbetrieb die innenverdichtete Flüssigkeit erwärmt, wird dabei vorzugsweise unterbrochen. In dem Notverdampfer wird die flüssige Fraktion von Vorteil mit Umgebungsluft oder Wasser als Wärmeträger verdampft.

Neben dem Verfahren zur Tieftemperaturluftzeriegung bezieht sich die Erfindung auch auf eine Vorrichtung mit den Merkmalen von Anspruch 5.

Erfindungsgemäß ist der Vorwärmetauscher in der Leitung zur Entnahme des Flüssigproduktes aus dem Rektifiziersystem angeordnet, so dass das mittels der Vorrichtung zur Druckerhöhung auf erhöhten Druck gebrachte Flüssigprodukt durch das von dem Rektifiziersystem in den Tank geleitete Produkt erwärmt wird.

Die Erfindung sowie weitere vorteilhafte Einzelheiten der Erfindung werden im folgenden anhand von in den Zeichnungen schematisch dargestellten Ausführungsbeispielen näher erläutert Hierbei zeigt:
- Figur 1: eine erfindungsgemäße Luftzerlegungsanlage zur Gewinnung von Sauerstoff und Stickstoff unter erhöhtem Druck in Kombination mit einer Notversorgung.

Die gereinigte Einsatzluft wird in einen Drosselstrom 1 mit einem Druck von 5 bis 70 bar und einen auf Drucksäulendruck verdichteten Zerlegungsluftstrom 31 aufgeteilt und in das Hauptwärmertauschersystem 2 eingeleitet. Der maximale Druck, auf den die Einsatzluft komprimiert werden kann, wird durch die Ausführung des Hauptwärmetauschers 2 bestimmt In dem Hauptwärmetauscher 2 wird die gasförmige Zerlegungsluft 31 etwa auf ihren Taupunkt abgekühlt und über Leitung 3 der Drucksäule 4 des Rektifiziersystems zugeführt. Der Drosselluftstrom 1 wird, soweit es der Q-T-Verlauf zulässt, ebenfalls abgekühlt. Das Rektifiziersystem umfasst unter anderem noch eine Niederdrucksäule 5, die bei einem Druck zwischen 1,1 und 3 bar, vorzugsweise zwischen 1,3 und 1,7 bar, betrieben wird. Die Drucksäule 4 und die Niederdrucksäule 5 stehen über den Hauptkondensator 6 in thermischem Kontakt.

Gasförmiger Stickstoff 7 aus dem Kopf der Drucksäule 4 wird im Hauptkondensator 6 im Wärmeaustausch mit flüssigem Sauerstoff, der über Leitung 8 dem Sumpf der Niederdrucksäule 5 entnommen wird, verflüssigt. Der dabei verdampfende Sauerstoff wird über Leitung 15 wieder in die Niederdrucksäule 5 eingeleitet. Der flüssige Stickstoff wird zum einen als Rücklaufflüssigkeit 9 auf die Drucksäule 4 aufgegeben, zum anderen über den Vorwärmetauscher 10 einem Flüssigkeitsabscheider 11 zugeführt. Ein Teil der in dem Abscheider 11 anfaltenden Flüssigkeit wird als Rücklaufflüssigkeit 14 für die Niederdrucksäule 5 verwendet, der restliche, flüssige Stickstoff, der unter dem Kopfdruck der Niederdrucksäule 5 steht, wird über Leitung 12 in einen Flüssigstickstofftank 13 entspannt. Der Flüssigstickstoff steht im Tank 13 vorzugsweise unter Atmosphärendruck. In dem Vorwärmetauscher 10 wird die Temperatur des Stickstoffs erniedrigt, so dass die aufgrund der Druckemiedrigung beim Einleiten des Flüssigstickstoffs in den Tank 13 entstehenden Verdampfungsverluste nur sehr gering sind.

Aus dem Sumpf der Niederdrucksäule 5 wird flüssiger Sauerstoff 8 entnommen und zu einem Teil dem Hauptkondensator 6 zugeführt, zum anderen Teil in einem Vorwärmetauscher 16 unterkühlt. Der unterkühlte flüssige Sauerstoff wird in einen Flüssigsauerstofftank 17 eingeleitet, in dem der Sauerstoff unter Atmosphärendruck gelagert wird.

Der Flüssigstickstoff aus dem Tank 13 wird mittels der Pumpe 18 auf einen Druck von bis zu 200 bar gebracht und anschließend zum Vorwärmetauscher 10 geleitet (Leitung 19). Im Vorwärmetauscher 10 wird der Druckstickstoff, der eine Temperatur von beispielsweise 80 K besitzt, im Gegenstrom mit dem aus dem Hauptkondensator 6 abgezogenen Stickstoff auf etwa 95 K erwärmt. Der so erwärmte Druckstickstoff wird über Leitung 20 zum Hauptwärmetauscher 2 geleitet Vor dem Hauptwärmetauscher 2 verzweigt sich die Leitung 20 in die in den Wärmetauscher 2 führenden Leitungen 21a und 21b. Über die Leitung 21a wird der unter hohem Druck stehende Stickstoff direkt in den Wärmetauscher 2 geleitet, dort verdampft und kann anschließend über Leitung 22a als Hochdruckprodukt mit einem Druck von vorzugsweise bis zu 60 bar entnommen werden. Der Druck des in den Hauptwärmetauscher 2 geleiteten Stickstoffs kann auch höher als 60 bar liegen, der Maximaldruck wird jedoch durch die Druckbeständigkeit des Wärmetauschers 2 bestimmt. In Leitung 21b kann ein Teil des Druckstickstoffs 20 entspannt, dann verdampft und über Leitung 22b als gasförmiges Produkt mittleren Druckes entnommen werden.

Zumindest ein Teil des in dem Tank 17 gelagerten Sauerstoffs wird in analoger Weise durch die beiden Pumpen 23a und 23b innenverdichtet. In dem Vorwärmetauscher 16 werden die beiden auf erhöhten Druck gebrachten Sauerstoffströme durch Wärmetausch mit dem aus dem Sumpf der Niederdrucksäule 5 gewonnenen Sauerstoffstrom erwärmt. Nach der Verdampfung des innenverdichteten Sauerstoffs im Hauptwärmetauscher 2 wird über die Leitungen 24a und 24b gasförmiger Sauerstoff erhöhten Druckes abgezogen.

Für den Fall, dass der ordnungsgemäße Betrieb der Anlage nicht mehr aufrechterhalten werden kann, beispielsweise bei Ausfall einer Komponente der Luftzertegungsanlage, wird die weitere Versorgung mit Sauerstoff und Stickstoff über eine Notversorgung sichergestellt. Die Notversorgung wird auch dann eingesetzt, wenn der Bedarf an gasförmigem Produkt kurzfristig die Produktion übersteigt. Hierzu wird aus dem Tank 13 flüssiger Stickstoff mit Hilfe der Pumpe 18 zu einem Wasserbadverdampfer 25 gepumpt und dort verdampft. Analog kann mittels der Pumpen 23a und 23b flüssiger Sauerstoff den Verdampfern 26a bzw. 26b zugeführt werden, in denen der Sauerstoff gegen Umgebungsluft oder Wasser verdampft wird.

## Patentansprüche

1. Verfahren zur Tieftemperaturluftzerlegung von Luft durch Rektifikation, wobei
- verdichtete Einsatzluft in einem Hauptwärmetauscher abgekühlt und einem Rektifiziersystem zugeführt wird,
- eine flüssige Fraktion in dem Rektifiziersystem gewonnen und in einem Tank gespeichert wird,
- zumindest ein Teil der flüssigen Fraktion als Flüssigprodukt aus dem Tank entnommen und auf einen erhöhten Druck gebracht wird,
und im normalen Betrieb
- das auf erhöhten Druck gebrachte Flüssigprodukt erwärmt
- und in dem Hauptwärmetauscher verdampft wird,
- wobei Produktgas unter erhöhtem Druck gewonnen wird, während bei einer Betriebsstörung
- zumindest ein Teil des Flüssigproduktes aus dem Tank entnommen, verdampft und zur Notversorgung verwendet wird,
**dadurch gekennzeichnet, dass** das auf erhöhten Druck gebrachte Flüssigprodukt in indirektem Wärmeaustausch mit der in den Tank geführten Fraktion in einem Vorwärmetauscher erwärmt wird.

2. Verfahren nach Anspruch 1, **dadurch gekennzeichnet, dass** Sauerstoff als flüssige Fraktion gewonnen wird.

3. Verfahren nach einem der Ansprüche 1 oder 2, **dadurch gekennzeichnet, dass** Stickstoff als flüssige Fraktion gewonnen wird.

4. Verfahren nach einem der Ansprüche 1 bis 3, **dadurch gekennzeichnet, dass** bei einer Betriebsstörung die flüssige Fraktion in indirektem Wärmeaustausch mit Luft oder Wasser verdampft wird.

5. Vorrichtung zur Tieftemperaturzerlegung von Luft
- mit einem Rektifiziersystem,
- einer Einsatzluftleitung, die in einen Hauptwärmetauscher und von diesem in das Rektifiziersystem führt
- mit einer Leitung zur Entnahme einer flüssigen Fraktion aus dem Rektifiziersystem und zu deren Einleitung in einen Tank,
- einer Flüssigproduktleitung für die flüssige Fraktion von dem Tank zu dem Hauptwärmetauscher,
- einer Produktleitung zur Entnahme der verdampften flüssigen Fraktion als gasförmiges Druckprodukt aus dem Hauptwärmetauscher,
- einer in der Flüssigproduktleitung angeordneten Vorrichtung zur Druckerhöhung der flüssigen Fraktion,
- und einer stromabwärts der Vorrichtung zur Druckerhöhung der flüssigen Fraktion von der Flüssigproduktleitung abzweigenden Leitung zu einer Verdampfungsvorrichtung zur Notversorgung,
**dadurch gekennzeichnet, dass** ein Vorwärmetauscher vorgesehen ist, der in der Flüssigproduktleitung und in der Leitung zur Entnahme der flüssigen Fraktion aus dem Rektifiziersystem angeordnet ist

## Claims

1. Process for the low-temperature fractionation of air by rectification, in which
- compressed feed air is cooled in a main heat exchanger and fed to a rectifying system,
- a liquid fraction is produced in the rectifying system and stored in a tank,
- at least a portion of the liquid fraction is taken off as liquid product from the tank and brought to an elevated pressure,
and in usual operations
- the liquid product brought to elevated pressure is heated
- and vaporized in the main heat exchanger,
- product gas being produced at elevated pressure,
whereas in the event of a breakdown in operations
- at least a portion of the liquid product is taken off from the tank, vaporized and used for the emergency supply,
**characterized in that** the liquid product brought to elevated pressure is heated in a preheat exchanger in indirect heat exchange with the fraction passed into the tank.

2. Process according to Claim 1, **characterized in that** oxygen is produced as liquid fraction.

3. Process according to one of Claims 1 or 2, **characterized in that** nitrogen is produced as liquid fraction.

4. Process according to one of Claims 1 to 3, **characterized in that** in the event of a breakdown in operations the liquid fraction is vaporized in indirect heat exchange with air or water.

5. Apparatus for the low-temperature fractionation of air
- having a rectifying system,
- a feed air line which leads into a main heat exchanger and from this into the rectifying system,
- having a line for taking off a liquid fraction from the rectifying system and for introducing it into a tank,
- a liquid product line for the liquid fraction from the tank to the main heat exchanger,
- a product line for taking off the vaporized liquid fraction as gaseous pressurized product from the main heat exchanger,
- an apparatus disposed in the liquid product line for increasing the pressure of the liquid fraction,
- and a line brancing off from the liquid product line downstream of the apparatus for increasing the pressure of the liquid fraction which leads to an evaporation apparatus for the emergency supply,
**characterized in that** a preheat exchanger is provided which is disposed in the liquid product line and in the line for taking off the liquid fraction from the rectifying system.

## Revendications

1. Procédé de fractionnement de l'air à basse température par rectification,
- de l'air de charge comprimé étant refroidi dans un échangeur thermique principal et étant acheminé à un système de rectification,
- une fraction fluide étant obtenue dans le système de rectification et stockée dans un réservoir,
- au moins une partie de la fraction fluide étant prélevée du réservoir en tant que produit fluide, et étant amenée à une pression élevée,
et, en cours de fonctionnement normal,
- le produit fluide amené à une pression élevée étant échauffé
- et étant évaporé dans l'échangeur thermique principal,
- du produit gazeux sous pression élevée étant obtenu,
alors qu'en cas de perturbations de fonctionnement
- au moins une partie du produit fluide est prélevée du réservoir, évaporée et utilisée en vue de l'alimentation d'urgence,
**caractérisé en ce que** le produit fluide amené à une pression élevée est échauffé en échange thermique indirect dans un échangeur de chauffage préalable à l'aide de la fraction conduite dans le réservoir.

2. Procédé selon la revendication 1, **caractérisé en ce que** l'on extrait l'oxygène en tant que fraction fluide.

3. Procédé selon l'une quelconque des revendications 1 ou 2, **caractérisé en ce que** l'on extrait l'azote en tant que fraction fluide.

4. Procédé selon l'une quelconque des revendications 1 à 3, **caractérisé en ce qu'**en cas de perturbations de fonctionnement la fraction fluide est évaporée en échange thermique indirect à l'aide d'air ou d'eau.

5. Dispositif en vue du fractionnement de l'air à basse température
- à l'aide d'un système de rectification,
- à l'aide d'un conduit d'air de charge, qui conduit dans un échangeur thermique principal et, de celui-ci, dans le système de rectification,
- à l'aide d'un conduit en vue du prélèvement d'une fraction fluide hors du système de rectification et en vue de son introduction dans un réservoir,
- à l'aide d'un conduit de produit fluide pour la fraction fluide allant du réservoir à l'échangeur thermique principal,
- à l'aide d'un conduit de produit en vue du prélèvement de la fraction fluide évaporée en tant que produit comprimé gazeux en provenance de l'échangeur thermique principal,
- à l'aide d'un dispositif disposé dans le conduit de produit fluide en vue de l'augmentation de la pression du produit fluide,
- et à l'aide d'un conduit bifurquant du conduit de produit fluide en aval du dispositif en vue de l'augmentation de pression de la fraction fluide, allant à un dispositif d'évaporation pour l'alimentation d'urgence,
**caractérisé en ce que** l'on prévoit un échangeur de chauffage préalable, qui est disposé dans le conduit de produit fluide et dans le conduit en vue du prélèvement de la fraction fluide hors du système de rectification.
